# EUROPÄISCHE PATENTSCHRIFT

(11) **EP 4 231 878 B1**
(45) Veröffentlichungstag und Bekanntmachung des Hinweises auf die Patenterteilung: **17.06.2026**
(21) Anmeldenummer: 22797646.1
(22) Anmeldetag: 21.09.2022
(51) Int. Cl.: A47D 9/00

(54) **GITTERBETTVORRICHTUNG**
COT DEVICE
DISPOSITIF DE LIT

(30) Priorität: 24.09.2021 DE 202021003039 U; 23.12.2021 DE 202021003869 U
(43) Veröffentlichungstag der Anmeldung: 30.08.2023
(73) Patentinhaber: PAIDI Möbel GmbH, 97840 Hafenlohr (DE)
(72) Erfinder: AGOSTINO, Bruno, 97074 Würzburg (DE); FEISTLE, Elmar, 97849 Roden (DE)
(74) Vertreter: Gleim Petri Patent- und Rechtsanwaltspartnerschaft mbB
(86) Internationale Anmeldenummer: PCT/DE2022/100706
(87) Internationale Veröffentlichungsnummer: WO 2023/046244

(56) Entgegenhaltungen:
- CN-U- 203 815 048
- DE-U1- 202009 011 518
- US-A- 3 026 543

## Beschreibung

### TECHNISCHES GEBIET

Die vorliegende Erfindung betrifft eine Gitterbettvorrichtung mit zumindest einer Gitterbettseite mit einer Längsrichtung und einer Höhenrichtung mit zwischen einem oberen Längsprofilstab und einem unteren Längsprofilstab in Höhenrichtung verlaufenden und in einem in Längsrichtung vorgegebenen Rastermaß parallel beabstandet angeordneten, an den oberen und unteren Längsprofilstab angeschlossenen Sprossenprofilstäben, wobei zumindest ein Sprossenprofilstab als Schlupfsprossenprofilstab ausgebildet ist, der lösbar zwischen dem oberen Längsprofilstab und dem unteren Längsprofilstab angeschlossen ist.

Bei einem Schlupfsprossenprofilstab handelt es sich in der Regel um zwei oder drei Profilstäbe einer Gitterseite einer Gitterbettvorrichtung, insbesondere eines Babybettes. Diese Schlupfsprossenprofilstäbe können aus der Gitterseite entfernt werden um einem älter werdenden Kleinkind mehr Selbstständigkeit und Freiraum in seinem Bett zu ermöglichen. Ab einem Alter von circa 15 Monaten, die Kinder können dann in der Regel schon krabbeln und stehen und/ oder gehen, können durch Entfernen der Schlupfsprossenprofilstäbe die Kinder spielerisch aus dem Bett heraus- und wieder hineinsteigen. Bei schlafenden Kindern im Bett können die Schlupfsprossenprofilstäbe wieder eingesetzt werden, damit die Kinder nicht hinausfallen. Derartige Schlupfsprossenprofilstäbe sind also durchaus dafür gedacht, täglich benutzt zu werden.

### STAND DER TECHNIK

Bei den bekannten Gitterbettvorrichtungen der Anmelderin werden zweierlei Sprossenprofilstäbe für Gitterseiten eingesetzt. Die Gitterseitenprofilstäbe weisen einen runden oder eher rechteckigen Querschnitt auf.

Bei der Ausführungsvariante der Gitterseite mit runden Schlupfsprossenprofilstäben ist in einer Bohrung des oberen Längsprofilstabs eine Feder eingelassen. Der Schlupfsprossenprofilstab sitzt in Bohrungen des oberen und unteren Längsprofilstabs. Drückt man den Schlupfsprossenprofilstab mit der Feder in die Bohrung des oberen Längsprofilstabs nach oben zusammen, löst sich ein Zapfen des Schlupfsprossenprofilstabs aus dem unteren Längsprofilstab. Dadurch kann der Schlupfsprossenprofilstab herausgeschwenkt und entfernt werden. Auf gleichem Wege wird in umgekehrter Richtung der Schlupfsprossenprofilstab wieder eingesetzt.

Sind alle Schlupfsprossenprofilstäbe entfernt, muss - vorgegeben durch eine DIN - eine Durchgangsbreite von 223 mm entstehen. Bedingt durch die schmale Breite der Sprossenprofilstäbe von circa nur 18 mm und dem durch die DIN vorgegebene Sprossenabstand - 45 mm bis 65 mm - werden bei den bekannten Gitterbettvorrichtungen drei Sprossenprofilstäbe als Schlupfsprossenprofilstäbe ausgebildet.

Im Unterschied zu den runden Sprossenprofilstäben ist bei den rechteckförmigen ausgebildeten Schlupfsprossenprofilstäben die Feder nicht in der Bohrung des oberen Längsprofilstabs montiert sondern an dem Schlupfsprossenprofilstab selber. Bei einer derartigen Gitterseite mit den breiten Schlupfsprossenprofilstäben (circa 41 mm) werden um einen Durchgang von 223 mm zu erzielen nur zwei Schlupfsprossenprofilstäbe benötigt.

Bei beiden beschriebenen bekannten Ausführungsvarianten sind die Federn oben montiert, so dass man zum Lösen des Schlupfsprossenprofilstabs den Stab beziehungsweise die Federn nach oben drücken muss.

Wären die Federn unten montiert, bestünde möglicherweise die Gefahr, dass Kinder durch Greifen des Schlupfsprossenprofilstabs und zusätzlich mit ihrem Körpergewicht den Schlupfsprossenprofilstab nach unten drücken und diesen somit selber hinausnehmen könnten, was es zu vermeiden gilt.

Aus dem Stand der Technik ist dazu die US 3 026 543 A, CN 203 815 048 U und DE 20 2009 011 518 U1 bekannt.

### DARSTELLUNG DER ERFINDUNG

Ausgehend von dem genannten Stand der Technik liegt der vorliegenden Erfindung die Aufgabe beziehungsweise das technische Problem zugrunde, eine Gitterbettvorrichtung, insbesondere ein Babybett, mit Schlupfsprossenprofilstäben anzugeben, die eine dauerhaft zuverlässige Funktion gewährleistet, wirtschaftlich herzustellen ist, eine funktionale Verschlusslösung bietet, die eine verbesserte und leichtere Handhabung gegenüber den bekannten Lösungen gewährleistet und zudem optisch unauffällig, aber designmäßig ansprechend wirkt. Darüber hinaus soll eine hohe Kindersicherheit gewährleistet werden und eine Konformität mit bestehenden DIN-Normen ermöglicht werden.

Die erfindungsgemäße Gitterbettvorrichtung ist durch die Merkmale des unabhängigen Anspruchs 1 gegeben. Vorteilhafte Ausgestaltungen und Weiterbildungen sind Gegenstand der von dem unabhängigen Anspruch 1 direkt oder indirekt abhängigen Ansprüchen.

Die erfindungsgemäße Gitterbettvorrichtung zeichnet sich demgemäß dadurch aus, dass der obere Längsprofilstab eine nach unten offene unterseitige Ausnehmung aufweist, der zumindest eine Schlupfsprossenprofilstab oberseitig eine obere Formschlusseinheit, insbesondere Vorsprungeinheit, aufweist, die mit der unterseitigen Ausnehmung des oberen Längsprofilstabs formschlüssig lösbar in Eingriff steht beziehungsweise bringbar ist, der zumindest eine Schlupfsprossenprofilstab unterseitig eine nach unten offene unterseitige Schlupfsprossenprofilstabausnehmung aufweist, der untere Längsprofilstab in Höhenrichtung eine durchgehende Ausnehmung aufweist, innerhalb der durchgehenden Ausnehmung eine von außen handhabbare Beschlageinrichtung angeordnet ist, die Beschlageinrichtung unter der Wirkung einer elastischen Federeinheit steht, die Beschlageinrichtung unter der Wirkung der elastischen Federeinheit mit der unterseitigen Schlupfsprossenprofilstabausnehmung formschlüssig lösbar in Eingriff steht beziehungsweise bringbar ist, der untere Längsprofilstab eine erste Federanschlageinheit, die insbesondere im Bereich der durchgehenden Ausnehmung angeordnet ist, und die Beschlag-einrichtung eine zweite Federanschlageinheit aufweist, zwischen denen die elastische Federeinheit angeordnet ist, wobei durch Bewegung der Beschlageinrichtung entgegen der Wirkung der elastischen Federeinheit nach unten der Formschluss zwischen Beschlageinrichtung und der unterseitigen Schlupfsprossenprofil-stabausnehmung aufhebbar ist/ aufgehoben wird und danach durch Herausschwenken des Schlupfsprossenprofilstabs der Formschluss zwischen der oberen Vorsprungeinheit des Schlupfsprossenprofilstabs und der unterseitigen Ausnehmung des oberen Längsprofilstabs aufhebbar ist/ aufgehoben wird und dadurch der Schlupfsprossen-profilstab entfernbar ist.

Durch die oben dargestellte Beschlageinrichtung steht eine funktionale Verschluss- und Löseeinheit zur Verfügung, die eine gegenüber dem Stand der Technik verbesserte und leichtere Handhabung bietet, eine dauerhaft zuverlässige Funktion gewährleistet und ein optisch unauffälliges Erscheinungsbild aufweist und auch hohen designerischen Ansprüchen genügt. Zudem kann eine Kindersicherheit gegen unbeabsichtigtes Lösen gewährleistet werden. Des Weiteren können die DIN-Vorschriften problemlos eingehalten werden. Eine besonders bevorzugte Ausgestaltung der erfindungsgemäßen Gitterbettvorrichtung zeichnet sich dadurch aus, dass die Beschlageinrichtung als Bolzeneinheit mit Kopfeinheit mit einem Bolzenschaft ausgebildet ist, die Kopfeinheit eine von außen zugänglichen Griffeinheit aufweist, wobei die Kopfeinheit eine Kopfanschlageinheit aufweist, die unter der Wirkung der elastischen Federeinheit an der Außenkontur des unteren Längsprofilstabs anliegt.

Eine vorteilhafte Ausgestaltung, die konstruktiv einfach und wirtschaftlich umsetzbar ist und eine dauerhaft zuverlässige Funktionalität gewährleistet, zeichnet sich dadurch aus, dass die elastische Federeinheit als um den Bolzenschaft der Bolzeneinheit angeordnete schraubenlinienförmige Federeinheit ausgebildet ist.

Eine besonders vorteilhafte Ausgestaltung mit einer besonders hohen Funktionalität in Verbindung mit einem wirtschaftlich vertretbaren Montageaufwand bei der Herstellung zeichnet sich dadurch aus, dass die Beschlageinrichtung eine Hülseneinheit aufweist, die mit dem Bolzenschaft verbunden ist, auf die die elastische Federeinheit einwirkt und die im angeschlossenen Zustand zumindest bereichsweise formschlüssig in der unterseitigen Schlupfsprossenprofilstabausnehmung angeordnet ist, wobei die Hülseneinheit durch Bewegung der Beschlageinrichtung bis zur ersten Federanschlageinheit nach unten bewegt werden kann, so dass sie mit der unterseitigen Schlupfsprossenprofilstabausnehmung außer Eingriff kommt. In diesem Zusammenhang zeichnet sich eine bevorzugte Weiterbildung dadurch aus, dass an den Bolzenschaft der Beschlageinrichtung in seinem oberen Endbereich ein Schraubvorsprung mit einem Außengewinde angeschlossen ist, auf den die Bolzenhülse mit einem Innengewinde aufgeschraubt ist, wobei die Bolzenhülse eine zweite Federanschlageinheit für die elastische Federeinheit aufweist.

Bezüglich einer wirtschaftlichen Herstellung zeichnet sich eine besonders vorteilhafte Ausgestaltung dadurch aus, dass die durchgehende Ausnehmung als Stufenausnehmung ausgebildet ist, wobei die durch die Stufenausnehmung ausgebildete Stufe als erste Federanschlageinheit für die Federeinheit dient.

Bevorzugt ist die Griffeinheit als an dem Bolzenschaft angeordnete Kopfeinheit ausgebildet, die in vorteilhafter Art und Weise eine durchgehende Ausnehmung aufweist, an der beispielsweise eine Schlaufeneinheit oder Hebeleinheit angeschlossen ist, um die Ausziehbewegung der Beschlageinrichtung zum Lösen des Schlupfsprossenprofilstabs zu erleichtern.

Eine hohe designerische Qualität erlaubt eine bevorzugte Ausgestaltung, die sich dadurch auszeichnet, dass die Griffeinheit eine kugelförmige, halbkugelförmige, elliptische, tellerartige oder plattenartige Volumenkontur aufweist.

Diese Ausgestaltung mit der Ausbildung der Kopfeinheit als Griffeinheit mit der oben genannten Volumenkontur bietet weiterhin den Vorteil, dass spielende Kinder, die beispielsweise unter das Bett krabbeln, sich nicht verletzen. Durch die Bohrung in der Kopfeinheit können beispielsweise ein Lederring, ein Textilband oder ähnliches durchgezogen werden, damit der Griff auch gefasst werden kann. Diese Riemenlösungen haben zudem den Vorteil, dass nur schwer daran etwas hängen bleiben kann.

In der Ausnehmung der Kopfeinheit der Beschlageinrichtung kann alternativ genauso eine Öse mit einem festen Griff montiert werden. Dies hat den Vorteil, dass der Griff durch die Öse weggeklappt werden kann, um Verletzungsgefahren zu vermeiden.

Eine besonders bevorzugte Ausgestaltung, die die Umsetzung sehr guter Griffeigenschaften gewährleistet, zeichnet sich dadurch aus, dass an die Griffeinheit der Kopfeinheit eine Kopfschafteinheit angeformt ist, an deren Endbereich die Kopfanschlageinheit angeordnet ist.

Eine besonders bevorzugte Ausgestaltung zeichnet sich dadurch aus, dass die Kopfeinheit mit Kopfschafteinheit aus formfestem elastisch verformbarem Material, insbesondere Kunststoff, besteht. Bevorzugt wird als Material thermoplastisches Elastomermaterial eingesetzt. Bei dieser Ausgestaltung ist die Griffeinheit mit Kopfeinheit und Kopfschafteinheit einerseits formfest, um als Griff das Öffnen des Verschlusses zu gewährleisten und andererseits flexibel und elastisch, um ein "sich daran stoßen", zum Beispiel durch krabbelnde und spielende Kinder, abzumildern und zu verhindern. Außerdem wird durch die elastische Nachgiebigkeit die Möglichkeit, dass etwas an der Griffeinheit hängen bleiben könnte, reduziert.

Die Form der Griffeinheit mit Kopfeinheit und Kopfschafteinheit vereint und unterstützt die genannten Eigenschaften. Zum einen ist die Griffeinheit so geformt, dass diese sich zum Öffnen gut greifen lässt und zum anderen verfügt die Griffeinheit beispielsweise über eine schmale Taille, um das Wegbiegen beziehungsweise die elastische Nachgiebigkeit zu gewährleisten. Durch die elastische Nachgiebigkeit und durch den verdickten Bereich der Griffeinheit, der sich unterhalb der Taille befindet und als Kopfeinheit mit einer nach unten abfallenden Form ausgebildet ist, wird die Möglichkeit eines Hängenbleibens reduziert.

Dabei zeichnet sich eine konstruktiv besonders einfache Lösung, die haptisch hohe Funktionalitätsansprüche gewährleistet, dadurch aus, dass die Kopfschafteinheit eine lineare, insbesondere geradlinige oder sich nach unten oder oben verjüngende geradlinige, oder konkave Querschnittskontur aufweist.

Die Beschlageinrichtung kann bevorzugt aus Metall, Aluminium oder Kunststoff bestehen.

Um die geforderten DIN-Breiten für den Ausstieg beziehungsweise Einstieg innerhalb der Gitterbettseite für die Kinder zu gewährleisten, sind bevorzugt mehrere, insbesondere zwei, drei, vier, fünf oder mehr, Schlupfsprossenprofilstäbe, insbesondere unmittelbar benachbarte, vorhanden.

Die Querschnitte der Sprossenprofilstäbe beziehungsweise Schlupfsprossenprofilstäbe sind bevorzugt als Rundprofile, elliptische Profile, polygonale Profile, insbesondere Quadrat- oder Rechteckprofile, ausgebildet.

Eine besonders bevorzugte Ausgestaltung der erfindungsgemäßen Gitterbettvorrichtung zeichnet sich dadurch aus, dass die Gitterbettvorrichtung auf jeder Bettseite umlaufend oder auf zwei sich gegenüberliegenden Bettseiten oder auf einer Bettseite eine Gitterbettseite aufweist.

Zur Erfüllung einer dauerhaften Funktionalität zeichnet sich eine besonders vorteilhafte Weiterbildung dadurch aus, dass die obere Formschlusseinheit/ Vorsprungeinheit des Schlupfsprossenprofilstabs eine konisch sich verjüngende Querschnittskontur aufweist.

Die dauerhaft zuverlässige Funktionalität wird gemäß einer weiteren vorteilhaften Weiterbildung dadurch gewährleistet, dass die Bolzenhülse der Beschlageinrichtung in ihrem oberen freien Endbereich eine konische Querschnittsverjüngung aufweist.

Eine vorteilhafte Ausgestaltung zeichnet sich dadurch aus, dass die Beschlageinrichtung eine Schraubeinheit aufweist, die die Hülseneinheit durchdringt und mit einem Innengewinde des hohlprofilartig ausgebildeten Bolzenschaftes verschraubt ist.

Eine weitere vorteilhafte Ausführungsvariante zeichnet sich dadurch aus, dass der Bolzenschaft der Beschlageinrichtung als Schraubenschaft mit einem Außengewinde ausgebildet ist, die Hülseneinheit einen Hülsenschaft mit einem Innengewinde aufweist, in das der Schraubenschaft des Bolzenschafts eingeschraubt ist.

Eine hinsichtlich der Montage besonders vorteilhafte und einfache Ausgestaltung, die auf eine Schraubverbindung verzichtet, zeichnet sich dadurch aus, dass der Bolzenschaft der Beschlageinrichtung als Hohlprofil mit Rastausnehmungen ausgebildet ist, an die Hülseneinheit nach unten weisende elastische Rastprofile mit Rastvorsprüngen angeformt sind, die in die Rastausnehmung des Bolzenschafts formschlüssig eingreifen.

Eine alternative Ausgestaltung, die ohne die Ausbildung von Schraubverbindungen ausgebildet ist, zeichnet sich dadurch aus, dass an den Bolzenschaft der Beschlageinrichtung oberseitig elastische Rastprofile mit Rastvorsprüngen angeformt sind, die formschlüssig an der Hülseneinheit angeschlossen sind.

Eine weitere vorteilhafte alternative Ausgestaltung, die einen konstruktiv einfachen Aufbau aufweist, zeichnet sich dadurch aus, dass der Bolzenschaft der Beschlageinrichtung in seinem oberen Endbereich eine Schaftquerausnehmung aufweist, die Hülseneinheit in ihrem oberen Endbereich eine durchgehende Hülsenquerausnehmung aufweist, in der Schaftquerausnehmung und der Hülsenquerausnehmung eine durchgehende Splinteinheit zur Verbindung von Bolzenschaft und Hülseneinheit angeordnet ist.

Das Verfahren zum Lösen eines Schlupfsprossenprofilstabs an einer Gitterseite einer Gitterbettvorrichtung, die oben beschrieben ist, ist gekennzeichnet durch folgende Verfahrensschritte zum Lösen des Schlupfsprossenprofilstabs:
· Bewegen der Beschlageinrichtung in Höhenrichtung nach unten, wodurch der formschlüssige Anschluss zwischen unterem Längsprofilstab und Schlupfsprossenprofilstab aufgehoben ist, und seitliches Bewegen des Schlupfsprossenprofilstabs vom unteren Längsprofilstab weg.
· Lösen des Formschlusses zwischen oberem Längsprofilstab und der oberen Formschlusseinheit/ Vorsprungeinheit des Schlupfsprossenprofilstabs durch Herausziehen.
· Entfernen des Schlupfsprossenprofilstabs.

Das Verfahren zum Anschließen eines Schlupfsprossenprofilstabs an einer Gitterseite einer Gitterbettvorrichtung, die oben beschrieben ist, ist gekennzeichnet durch folgende Verfahrensschritte zum Anschließen des Schlupfsprossenprofilstabs:
· Einführen der oberen Formschlusseinheit/ Vorsprungeinheit des Schlupfsprossenprofilstabs in die unterseitige Ausnehmung des oberen Längsprofilstabs.
· Bewegen der Beschlageinrichtung in Höhenrichtung nach unten.
· Einschwenken des Schlupfsprossenprofilstabs bis die unterseitige Schlupfsprossenprofilstabausnehmung über der durchgehenden Ausnehmung des unteren Längsprofilstabs angeordnet ist.
· Loslassen der Beschlageinrichtung, wodurch diese aufgrund der Wirkung der elastischen Federeinheit sich in Höhenrichtung nach oben bewegt und einen Formschluss zwischen dem oberen Endbereich der Beschlageinrichtung beziehungsweise der Bolzenhülse und der unterseitigen Schlupfsprossenprofilstabausnehmung des Schlupfsprossenprofilstabes hergestellt wird und damit der Schlupfsprossenprofilstab kindersicher angeschlossen ist.

Ein derartiges Verfahren ermöglicht durch die erfindungsgemäße funktionale Verschlusslösung eine verbesserte und leichte Handhabung, gewährleistet eine hohe Kindersicherheit und erlaubt problemlos die Umsetzung bestehender DIN-Normen.

Weitere Ausführungsformen und Vorteile der Erfindung ergeben sich durch die in den Ansprüchen ferner aufgeführten Merkmale sowie durch die nachstehend angegebenen Ausführungsbeispiele. Die Merkmale der Ansprüche können in beliebiger Weise miteinander kombiniert werden, insoweit sie sich nicht offensichtlich gegenseitig ausschließen.

### KURZE BESCHREIBUNG DER ZEICHNUNG

Die Erfindung sowie vorteilhafte Ausführungsformen und Weiterbildungen derselben werden im Folgenden anhand der in der Zeichnung dargestellten Beispiele näher beschrieben und erläutert. Es zeigen:
- Fig. 1: schematische Perspektivdarstellung einer Gitterbettvorrichtung mit umlaufenden Gitterbettseiten,
- Fig. 2: schematische Detailschnittdarstellung eines oberen Längsprofilstabs, eines unteren Längsprofilstabs und eines dazwischen angeordneten Schlupfsprossenprofilstabs in Explosionsdarstellung,
- Fig. 3: schematischer Detailquerschnitt durch den Anschluss eines Schlupfsprossenprofilstabs an einen unteren Längsprofilstab mittels einer Beschlageinrichtung,
- Fig. 4: schematischer Detailschnitt durch den Anschlussbereich von zwei Schlupfsprossenprofilstäben an den unteren Längsprofilstab,
- Fig. 5: schematische Detailperspektivdarstellung eines Anschlusses eines Schlupfsprossenprofilstabs an einen unteren Längsprofilstab, teilweise aufgeschnitten, über eine Beschlageinrichtung,
- Fig. 6: schematische Detailperspektivdarstellung eines Anschlusses eines Schlupfsprossenprofilstabs an einen unteren Längsprofilstab, teilweise aufgeschnitten, über eine Beschlageinrichtung, mit einer tiefergehenden Aufschneidung,
- Fig. 7: schematische Detailperspektivdarstellung eines Anschlusses eines Schlupfsprossenprofilstabs an einen unteren Längsprofilstab, teilweise aufgeschnitten, über eine Beschlageinrichtung, mit nach unten gezogener Beschlageinrichtung,
- Fig. 8: schematische Detailperspektivdarstellung eines Anschlusses eines Schlupfsprossenprofilstabs an einen unteren Längsprofilstab, teilweise aufgeschnitten, über eine Beschlageinrichtung, bei heraus geschwenktem Schlupfsprossenprofilstab,
- Fig. 9: schematische Detailperspektivdarstellung eines Schlupfsprossenprofilstabs im Bereich des oberen Längsprofilstabs nach Aufhebung des Formschlusses zwischen Schlupfsprossenprofilstab und oberen Längsprofilstab,
- Fig. 10: schematische Explosionsperspektivdarstellung einer Ausführungsvariante einer Beschlageinrichtung mit einer Federeinrichtung mit einer Schraubenverbindung und einer halbkugelförmigen Kopf-/ Griffeinheit,
- Fig. 11: schematische Explosionsperspektivdarstellung eines weiteren Ausführungsbeispiels einer Beschlageinrichtung mit einer Schraubenverbindung und einer Federeinheit,
- Fig. 12: schematische Explosionsperspektivdarstellung eines weiteren Ausführungsbeispiels einer Beschlageinrichtung mit einer Rastverbindung und einer Federeinheit,
- Fig. 13: schematische Explosionsperspektivdarstellung eines weiteren Ausführungsbeispiels einer Beschlageinrichtung mit einer Rastverbindung und einer Federeinheit,
- Fig. 14: schematische Explosionsperspektivdarstellung eines weiteren Ausführungsbeispiels einer Beschlageinrichtung mit einer Splintverbindung und einer Federeinheit,
- Fig. 15: schematische Perspektivdarstellung einer Gitterbettvorrichtung mit auf beiden Längsseiten angeordneten Gitterbettseiten und mit plattenartigen Betthäupten auf den Stirnseiten und
- Fig. 16a, b bis 21a, b: jeweils schematische Seitenansicht und Perspektivdarstellung von unterschiedlichen Ausführungsformen der Kopfeinheit der Beschlageinrichtung mit unterschiedlichen Volumenkonturen.

### WEGE ZUM AUSFÜHREN DER ERFINDUNG

In Fig. 1 ist ein Ausführungsbeispiel einer Gitterbettvorrichtung 10 in einer Perspektive dargestellt, die in einer Draufsicht gesehen eine rechteckförmige Umfangskontur aufweist, in deren Eckbereichen jeweils ein vertikal verlaufender Bettpfosten 11 angeordnet ist. Auf beiden Längsseiten und auf beiden Stirnseiten der Gitterbettvorrichtung 10 ist jeweils eine Gitterbettseite 12 angeordnet. Jede Gitterbettseite 12 weist zwischen einem oberen Längsprofilstab 16 und einem unteren Längsprofilstab 18 jeweils in einer vertikaler Höhenrichtung H verlaufende und in einer horizontalen Längsrichtung L parallel in einem vorgegebenen Rastermaß beabstandet angeordnete Sprossenprofilstäbe 14 auf.

Die in Fig. 1 dem Betrachter zugewandte vordere Gitterbettseite 12 weist symmetrisch zu ihrer Mitte drei Sprossenprofilstäbe auf, die als Schlupfsprossenprofilstäbe 20 aufgebildet sind, das heißt die Schlupfsprossenprofilstäbe 20 können bedarfsweise aus der Gitterseite 12 entfernt oder in die Gitterseite 12 eingesetzt werden.

Unterhalb jedes Schlupfsprossenprofilstabes 20 ist eine Beschlageinrichtung 30.1 angeordnet, die dass Entfernen beziehungsweise Einsetzen des Schlupfsprossenprofilstabes 20 ermöglicht und nachfolgend beschrieben wird.

Die Sprossenprofilstäbe 14 und die Schlupfsprossenprofilstäbe 20 sind im dargestellen Ausführungsbeispiel als Rechteckprofilstäbe ausgebildet. Sie können auch ein andersartiges Querschnittsprofil, wie beispielsweise ein rundes, polygonales oder quadratisches oder andersartig gestaltestes Querschnittsprofil aufweisen.

In Fig. 2 ist ausschnittsweise ein Schlupfsprossenprofilstab 20 zwischen einem oberen Längsprofilstab 16 und einem unteren Längsprofilstab 18 in Explosionsdarstellung ohne die Beschlageinrichtung 30.1 dargestellt.

Der obere Längsprofilstab 16 weist unterseitig eine nach unten offene sacklochartige Ausnehmung 22 auf. Der untere Längsprofilstab 18 weist eine in Höhenrichtung H durchgehende Ausnehmung auf, die als Stufenausnehmung 28 ausgebildet ist. Die Stufenausnehmung 28 weist einen oberen Bereich mit einem Durchmesser D1 und einen unteren Bereich mit einem Durchmesser D2 auf, wobei der der Durchmesser D2 geringer ist als der Durchmesser D1, so dass im Inneren der Stufenausnehmung 28 eine erste Federanschlageinheit 38 vorhanden ist.

Der Schlupfsprossenprofilstab 20 weist in seinem oberen Endbereich eine obere Formschlusseinheit auf, die als Vorsprungeinheit 24 ausgebildet ist und die formschlüssig in die unterseitige Ausnehmung 22 des oberen Längsprofilstabes 16 einführbar ist (Pfeil E).

Unterseitig in seinem unteren Endbereich weist der Schlupfsprossenprofilstab 20 eine Schlupfsprossenprofilstabausnehmung 26 auf, die nach unten offen ist.

Die Fig. 3 zeigt ein Querschnittsdetail des formschlüssgen Anschlusses des Schlupfsprossenprofilstabs 20 an den unteren Längsprofilstab 18. Mittels der Beschlageinrichtung 30.1.

Die Beschlageinrichtung 30.1 weist in ihrem unterseitigen Endbereich eine Kopfeinheit 32 auf, die eine Griffeinheit 39 aufweist und im dargestellten Ausführungsbeispiel halbkugelförmig ausgebildet ist. An die Kopfeinheit 32 ist eine in Höhenrichtung H nach oben verlaufende Bolzeneinheit 34 angeformt, die durch das Innere der durchgehenden Ausnehmung 28 des unteren Längsprofilstabs 18 verläuft. In ihrem oberen Endbreich ist an die Bolzeneinheit 34 ein Schraubvorsprung 46 mit einem Außengewinde angeformt. Auf den Schraubvorsprung 46 ist eine Hülseneinheit 44 mit einem Innengewinde aufgeschraubt. Die Hülseneinheit 44 ragt bereichsweise formschlüssig in die unterseitige Schlupfsprossenprofilstabausnehmung 26 und garantiert eine formschlüssige Verbindung.

Des Weiteren besitzt die Hülseneinheit 44 eine zweite Federanschlageinheit 48. An dieser zweiten Federanschlageinheit 48 liegt eine elastische Federeinheit 36 an, die den Bolzenschaft 40 schraubenlinienförmig umgibt und deren unterer Endbereich an der ersten Federanschlageinheit 38 der Stufenausnehmung 28 anliegt. Somit steht die Beschlageinrichtung 30.1 unter der Federspannwirkung der elastischen Federeinheit 36, wodurch gewährleistet ist, dass die Hülseneinheit 44 formschlüssig in die unterseitige Schlupfsprossenprofilstabausnehmung 26 eingreift und die Kopfeinheit 32 der Beschlageinrichtung 30.1 unterseitig auf die Unterseite des unteren Längsprofilstabs 18 gezogen wird. Dadurch ist eine kindersichere formschlüssige Verbindung zwischen Schlupfsprossenprofilstab 20 und unterem Längsprofilstab 18 gegeben.

Die Federeinheit 36 kann auch konstruktiv andersartig ausgebildet sein. Wichtig ist ihre Funktion, nämlich dass sie die Kopfeinheit 32 der Beschlageinrichtung 30.1 an die Unterseite des unteren Längsprofilstabes 18 zieht und die Hülseneinheit 44 in die unterseitige Schlupfsprossenprofilstabausnehmung 26 drückt.

Die erste Federanschlageinheit 38 kann auch konstruktiv andersartig ausgebildet sein. Wichtig ist, dass die erste Federanschlageinheit 38 an dem unteren Längsprofilstab 18 angeordnet ist und einen Anschlag für die Federeinheit 36 bildet und gleichzeitig ein Gegenanschlag (zweite Federanschlageinheit 48) an der Beschlageinrichtung 30.1 vorhanden ist.

Im dargestellten Ausführungsbeispiel gemäß Fig. 3 weist die Griffeinheit 39 eine durchgehende Querausnehmung 42 auf, an der eine nicht dargestellte Bandeinheit oder Hebeleinheit angeschlossen sein kann, um die manuelle Erfassbarkeit der Griffeinheit 39 zu verbessern.

Zum Lösen der Verbindung zwischen unterem Längsprofilstab 18 und dem Schlupfsprossenprofilstab 20 wird die Beschlageinrichtung 30.1 durch Ziehen der Griffeinheit 39 nach unten in Pfeilrichtung A (Ausziehrichtung) gezogen, bis der untere Stirnendbereich der Hülseneinheit 44 mit der ersten Federanschlageinheit 38 innerhalb der Stufenausnehmung 28 zum Anschlag kommt. Dadurch kommt die Hülseneinheit 44 mit der unterseitigen Schlupfsprossenprofilstabausnehmung 26 außer Eingriff, so dass der Schlupfsprossenprofilstab 20 nach Außen weggeschwenkt werden kann. Durch das Wegschwenken des Schlupfsprossenprofilstabs 20 ist es möglich, die formschlüssige Verbindung des oberen Längsprofilstabes 16 mit der Vorsprungeinheit 24 des Schlupfsprossenprofilstabes 20 zu lösen (siehe Fig. 9), so dass insgesamt der Schlupfsprossenprofilstab 20 in einfacher Art und Weise entfernt werden kann.

Zum Einsetzen des Schlupfsprossenprofilstabs 20 wird im umgekehrter Reihenfolge vorgegangen. Zunächst wird die Vorsprungeinheit 24 des Schlupfsprossenprofilstabs 20 in die unterseitige Ausnehmung 22 des oberen Längsprofilstabs 16 eingeführt (siehe Pfeil E in Fig. 2). Dann wird die Beschlageinrichtung 30.1 durch Ergreifen der Griffeinheit 39 von außen entgegen der Wirkung der Federeinheit 36 nach unten gezogen (Pfeil A in Fig. 3) und danach der Schlupfsprossenprofilstab 20 mit seinem unteren Endbereich eingeschwenkt, bis die unterseitige Schlupfsprossenprofilstabausnehmung 26 über der durchgehenden Ausnehmung 28 des unteren Längsprofilstabs 18 angeordnet ist. Sobald diese Position erreicht ist, wird die Beschlageinrichtung 30.1 losgelassen, wodurch diese aufgrund der Federwirkung der Federeinheit 36 sich nach oben verschiebt, so dass die Hülseneinheit 44 in die unterseitige Schlupfsprossenprofilstabausnehmung 26 formschlüssig eingreift. Danach ist ein kindersicherer Anschluss der Schlupfsprossenprofilstabs 20 gegeben.

Um die Einführbarkeit der Vorsprungeinheit 24 in die unterseitige Ausnehmung 22 des oberen Längsprofilstabes 16 zu erleichtern, weist die Vorsprungeinheit 24 in ihrem Endbereich eine konische Querschnittsverjüngung auf.

Des Weiteren weist die Hülseneinheit 44 ebenfalls in ihrem oberen Bereich eine konische Querschnittsverjüngung auf, um das Einführen der Hülseneinheit 44 in die unterseitige Schlupfsprossenprofilstabausnehmung 26 des Schlupfsprossenprofilstabs 20 zu erleichtern.

Die in dem Ausführungsbeispiel dargestellte Beschlageinrichtung 30.1 kann auch konstruktiv in anderer Art und Weise ausgebildet sein. Ein wesentliches Merkmal einer andersartig gestalteten Beschlageinrichtung 30.1 besteht darin, dass sie entgegen einer Federkraft nach unten, insbesondere bis zu einem Anschlag, gezogen werden kann, wodurch der Formschluss zwischen Schlupfsprossenprofilstab 20 und unterem Längsprofilstab 18 aufgehoben wird und der Schlupfsprossenprofilstab 20 herausgeschwenkt werden kann und dann durch Aufhebung des Formlusses zwischen der Vorsprungeinheit 24 und dem oberen Längsprofilstab 16 eine Entfernung des Schlupfsprossenprofilstabes 20 in einfacher Art und Weise möglich ist.

Die Fig. 4 zeigt eine Detailschnittdarstellung der Gitterbettseite 12 gemäß Fig. 1 im Bereich von zwei an den unteren Längsprofilstab 18 angeschlossenen Schlupfsprossenprofilstäben jeweils mit einer Beschlageinrichtung 30.1.

Die Fig. 5 zeigt eine Detailperspektivdarstellung gemäß der Detailschnittdarstellung von Fig. 4 im teilweise aufgeschnittenen Zustand des unteren Längsprofilstabes 18 im Bereich einer Beschlageinrichtung 30.1.

Die Fig. 6 ergänzt die Darstellung gemäß Fig. 5 mit einem erweiterten aufgeschnitten Ausschnitt der Beschlageinrichtung 30.1, so dass der Schraubvorsprung 46, auf den die Hülseneinheit 44 aufgeschraubt ist, sichtbar ist.

Die Fig. 7 zeigt den Zustand ausgehend von Fig. 6 in dem die Beschlageinrichtung 30.1 nach unten gezogen ist und die Hülseneinheit 44 außer Eingriff mit der unterseitigen Schlupfsprossenprofilstabausnehmung 26 steht.

Die Fig. 8 zeigt den Zustand gemäß Fig. 7 bei teilweise herausgeschwenktem Zustand des Schlupfsprossenprofilstabes 20.

Die Fig. 9 zeigt in einer Detailperspektive den Zustand, in dem die Vorsprungeinheit 24 des Schlupfsprossenprofilstabs 20 von der unterseitigen Ausnehmung 22 des oberen Längsprofilstabs 16 herausgezogen ist und dadurch eine Entfernung des Schlupfsprossenprofilstabs 20 problemlos möglich ist.

Die Figuren 10 bis 14 zeigen unterschiedliche Ausführungsvarianten von Beschlageinrichtungen 30.2, 30.3, 30.4, 30.5,30.6 in explosionsartiger Perspektivdarstellung mit einer Hülseneinheit 44 und einer dem Bolzenschaft 40 umgebenden Federeinheit 36.

Die Fig. 10 zeigt ein Ausführungsbeispiel einer Beschlageinrichtung 30.2, bei dem die Kopfeinheit 32 als halbkugelförmige Griffeinheit 39 mit einer Querausnehmung 42 ausgebildet ist, an die ein Bolzenschaft 40 angeformt ist, der als Hohlprofil mit einem Innengewinde ausgebildet ist. Von oben her ist auf den Bolzenschaft 40 eine Hülseneinheit 44 formschlüssig aufgesetzt, die eine zentrale Durchgangsausnehmung 62 aufweist. Durch diese Durchgangsausnehmung 62 ist von oben her eine Schraubeinheit 50 hindurch geführt, deren Außengewinde mit dem Innengewinde des Bolzenschafts 40 verschraubt ist. Die elastische Federeinheit 36 ist um den Bolzenschaft 40 herum verlaufend angeordnet und verläuft bereichsweise zwischen der Innenwandung der Hülseneinheit 44 und der Außenwandung des Bolzenschafts 40.

Die Fig. 11 zeigt eine weitere Ausführungsvariante einer erfindungsgemäßen Beschlageinrichtung 30.3 mit einer halbkugelförmigen Kopfeinheit 32 beziehungsweise Griffeinheit 39. Der Bolzenschaft 40 ist als Schraubenschaft mit Außengewinde ausgebildet. Die Hülseneinheit 44 weist einen nach unten sich erstreckenden Hülsenschaft 45 mit einem Innengewinde auf, wobei der Hülsenschaft 45 einen geringeren Außendurchmesser als die Hülseneinheit 44 aufweist. Zum Verbinden der Bauteile wird der Bolzenschaft 40 in den Hülsenschaft 45 eingeschraubt. Eine derartige Lösung ist insbesondere hinsichtlich einer Herstellung als Kunststoffspritzbauteil besonders geeignet.

Die Fig. 12 zeigt eine weitere Ausführungsvariante einer Beschlageinrichtung 30.4 mit einer halbkugelförmigen Kopfeinheit 32 beziehungsweise Griffeinheit 39 mit einer Querausnehmung 42 und einen daran angeformten hohlzylindrischen Bolzenschaft 40, der in seinem unteren Endbereich in seiner Wandung Rastausnehmungen 52 aufweist. An die Hülseneinheit 44 sind unterseitig nach unten weisende elastisch nachgiebige Rastprofile 54 angeformt, die in ihrem unteren Endbereich Rastvorsprünge 56 aufweisen. Die Rastprofile 54 der Hülseneinheit 44 sind in das Innere des Bolzenschaftes 44 eingeschoben, bis die Rastvorsprünge 56 in die Rastausnehmungen 52 des Bolzenschafts 40 einrasten und damit eine sichere Verbindung zwischen Hülseneinheit 44 und Bolzenschaft 40 gegeben ist. Die Hülseneinheit 44 ist in diesem Ausführungsbeispiel als topfartige Hülseneinheit ausgebildet.

Fig. 13 zeigt ein weiteres Ausführungsbeispiel mit einer Rastverbindung, bei dem oberseitig an dem Bolzenschaft 40 nach oben weisende Rastprofile 58 mit endseitig vorhandenen Rastvorsprüngen 60 angeformt sind. Die Hülseneinheit 44 ist als Hohlprofilhülse ausgebildet, so dass zur Verbindung von Bolzen mit Bolzenschaft 40 mit der Hülseneinheit 44 die Rastprofile 58 durch die Hülseneinheit 44 hindurch geführt werden, bis sie mit ihren Rastvorsprüngen 60 mit einer Rastanlageneinheit 64 der Hülseneinheit 44 in Eingriff kommen, um eine sichere Verbindung zwischen der Hülseneinheit 44 und Bolzenschaft 40 gewährleisten. Die Rastanlageneinheit 64 der Hülseneinheit 44 wird dabei durch eine Stufenausnehmung der Hülseneinheit 44 in deren oberen Endbereich gebildet.

Die Fig. 14 zeigt ein alternatives Ausführungsbeispiel einer Beschlageinrichtung 30.6 mit einer Splintverbindung zwischen Hülseneinheit 44 und Bolzenschaft 40. Der Bolzenschaft 40 weist in seinem oberen Endbereich eine Schaftquerausnehmung 41 auf. In der Wandung der Hülseneinheit 44 ist in deren oberen Randbereich beidseits in der Wandung eine Hülsenquerausnehmung 47 vorhanden, wobei zum Anschluss die Hülseneinheit 44 auf den Bolzenschaft 40 aufgeschoben wird und zwar so positioniert, dass die Schaftquerausnehmung 41 und die Hülsenquerausnehmung 47 in einer Achse liegen, so dass zum Verbinden beider Bauteile eine Splinteinheit 70 in Querrichtung in die Ausnehmung 41, 47 eingschoben wird. Die Splinteinheit 70 ist im dargestellten Ausführungsbeispiel als geschlitztes zylindrisches Hohlprofil ausgebildet.

Die Fig. 15 zeigt eine alternative Ausgestaltung einer Gitterbettvorrichtung 10.2, bei dem beide Längsseiten der Gitterbettvorrichtung 10.2 jeweils eine Bettseite 12 aufweisen und an den Stirnseiten plattenförmige Betthäupter 13 vorhanden sind, an die die Gitterbettseiten 12 angeschlossen sind. Die in Fig. 15 dem Betrachter zugewandte Gitterbettseite 12 weist hierbei symmetrisch zu ihrer Mitte drei Schlupfsprossenprofilstäbe 20 mit einer Beschlageinrichtung 30.1 auf.

Die Figuren 16a, b bis 21a, b zeigen unterschiedliche Ausführungsformen der konstruktiven Ausbildung einer Kopfeinheit 32 mit Griffeinheit 39, wobei zwischen Kopfanschlageinheit 33 und Griffeinheit 39 eine Kopfschafteinheit 35 angeordnet ist, das heißt die Kopfeinheit 32 beabstandet zur Kopfanschlageinheit 33 vorhanden ist, was prinzipiell die haptische Handhabung der Kopfeinheit 32 zum Ergreifen und damit zum Durchführen der Lösebewegung erleichtert. An die Kopfanschlageinheit 33 ist oberseitig der Bolzenschafts 40 angeformt. Die Kopfeinheit 32, Griffeinheit 39, Kopfschafteinheit 35, Kopfanschlageinheit 33 und der Bolzenschaft 40 sind als einstückiges Bauteil ausgebildet.

So zeigt die Figuren 16a, b eine Ausführungsform, bei der die Kopfeinheit 32 im Wesentlichen kugelförmig ausgebildet ist und die Kopfschafteinheit 35 eine konkave Querschnittskontur in Form einer Taille aufweist.

Bevorzugt ist die Griffeinheit 39 mit Kopfeinheit 32 und Kopfschafteinheit 35 aus elastischem Material, beispielsweise thermoplastischem Elastomermaterial. Dadurch kann die Griffeinheit 39 gegebenenfalls eine Ausweichbewegung B durchführen. Durch diese Ausgestaltung ist die Griffeinheit 39 mit Kopfeinheit 32 und Kopfschafteinheit 35 einerseits formfest, um als Griff das Öffnen des Verschlusses zu gewährleisten und andererseits flexibel und elastisch, um ein "sich daran stoßen", zum Beispiel durch krabbelnde und spielende Kinder, abzumildern und zu verhindern. Außerdem wird durch die elastische Nachgiebigkeit die Möglichkeit, dass etwas an der Griffeinheit 39 hängen bleiben könnte, reduziert.

Die Form der Griffeinheit 39 mit Kopfeinheit 32 und Kopfschafteinheit 35 vereint und unterstützt die genannten Eigenschaften. Zum einen ist die Griffeinheit 39 so geformt, dass diese sich zum Öffnen gut greifen lässt und zum anderen verfügt die Griffeinheit 39 beispielsweise über eine schmale Taille, um das Wegbiegen beziehungsweise die elastische Nachgiebigkeit zu gewährleisten. Durch die elastische Nachgiebigkeit und durch den verdickten Bereich der Griffeinheit 39 , der sich unterhalb der Taille befindet und als Kopfeinheit 32 mit einer nach unten abfallenden Form ausgebildet ist, wird die Möglichkeit eines Hängenbleibens reduziert.

Bei der Ausführungsform gemäß den Figuren 17a, b, die prinzipiell ähnlich aufgebaut ist wie die Ausführungsform gemäß den Figuren 16a, b, weist die Griffeinheit 39 eine mehr elliptische Volumenumfangskontur auf.

Die Figuren 18a, b und 19a, b zeigen Ausführungsbeispiele, bei denen die Kopfschafteinheit 35 eine sich nach unten geradlinig verjüngende Querschnittskontur aufweist, wobei die Griffeinheit 39 eine ellipsenförmige beziehungsweise tellerförmige Volumenkontur aufweist.

Die Figuren 20a, b zeigen eine Ausführungsform, bei der die Griffeinheit 39 als Kugelform ausgebildet ist und die Kopfschafteinheit 35 querschnittsmäßig einen geradlinigen Verlauf aufweist, das heißt zylindrisch ausgebildet ist.

Eine ähnliche Ausgestaltung weist auch die Ausführungsform gemäß den Figuren 21a, b auf, wobei die Griffeinheit 39 eine pyramidale Volumenkontur aufweist.

## Patentansprüche

1. Gitterbettvorrichtung (10.1, 10.2) mit zumindest einer Gitterbettseite (12) mit einer Längsrichtung (L) und einer Höhenrichtung (H) mit zwischen einem oberen Längsprofilstab (16) und einem unteren Längsprofilstab (18) in Höhenrichtung (H) verlaufenden und in einem in Längsrichtung (L) vorgegebenen Rastermaß parallel beabstandet angeordneten, an den oberen und unteren Längsprofilstab (16, 18) angeschlossenen Sprossenprofilstäben (14), wobei zumindest ein Sprossenprofilstab (14) als Schlupfsprossenprofilstab (20) ausgebildet ist, der lösbar zwischen dem oberen Längsprofilstab (16) und dem unteren Längsprofilstab (18) angeschlossen ist,
- **dadurch gekennzeichnet, dass**
- der obere Längsprofilstab (16) eine nach unten offene unterseitige Ausnehmung (22) aufweist,
- der zumindest eine Schlupfsprossenprofilstab (20) oberseitig eine obere Formschlusseinheit, insbesondere Vorsprungeinheit (24), aufweist, die mit der unterseitigen Ausnehmung (22) des oberen Längsprofilstabs (16) formschlüssig lösbar in Eingriff steht beziehungsweise bringbar ist,
- der zumindest eine Schlupfsprossenprofilstab (20) unterseitig eine nach unten offene unterseitige Schlupfsprossenprofilstabausnehmung (26) aufweist,
- der untere Längsprofilstab (18) in Höhenrichtung (H) eine durchgehende Ausnehmung (28) aufweist,
- innerhalb der durchgehenden Ausnehmung (28) eine von außen handhabbare Beschlageinrichtung (30.1, 30.2, 30.3, 30.4, 30.5, 30.6) angeordnet ist,
- die Beschlageinrichtung (30.1, 30.2, 30.3, 30.4, 30.5, 30.6) unter der Wirkung einer elastischen Federeinheit (36) steht,
- die Beschlageinrichtung (30.1, 30.2, 30.3, 30.4, 30.5, 30.6) unter der Wirkung der elastischen Federeinheit (36) mit der unterseitigen Schlupfsprossenprofilstabausnehmung (26) formschlüssig lösbar in Eingriff steht beziehungsweise bringbar ist,
- der untere Längsprofilstab (18) eine erste Federanschlageinheit (38), die insbesondere im Bereich der durchgehenden Ausnehmung (28) angeordnet ist, und die Beschlageinrichtung (30.1, 30.2, 30.3, 30.4, 30.5, 30.6) eine zweite Federanschlageinheit (48) aufweist, zwischen denen die elastische Federeinheit (36) angeordnet ist,
- wobei durch Bewegung der Beschlageinrichtung (30.1, 30.2, 30.3, 30.4, 30.5, 30.6) entgegen der Wirkung der elastischen Federeinheit (36) nach unten der Formschluss zwischen Beschlageinrichtung (30.1, 30.2, 30.3, 30.4, 30.5, 30.6) und der unterseitigen Schlupfsprossenprofilstabausnehmung (26) aufhebbar ist/aufgehoben wird und danach durch Herausschwenken des Schlupfsprossenprofilstabs (20) der Formschluss zwischen der oberen Vorsprungeinheit (24) des Schlupfsprossenprofilstabs (20) und der unterseitigen Ausnehmung (22) des oberen Längsprofilstabs (16) aufhebbar ist/aufgehoben wird und dadurch der Schlupfsprossenprofilstab (20) entfernbar ist.

2. Gitterbettvorrichtung nach Anspruch 1,
- **dadurch gekennzeichnet, dass**
- die Beschlageinrichtung (30.1, 30.2, 30.3, 30.4, 30.5, 30.6) als Bolzeneinheit (34) mit Kopfeinheit (32) mit einem Bolzenschaft (40) ausgebildet ist,
- die Kopfeinheit eine von außen zugängliche Griffeinheit (39) aufweist,
- wobei die Kopfeinheit (32) eine Kopfanschlageinheit (33) aufweist, die unter der Wirkung der elastischen Federeinheit (36) an der Außenkontur des unteren Längsprofilstabs (18) anliegt.

3. Gitterbettvorrichtung nach Anspruch 2,
- **dadurch gekennzeichnet, dass**
- die elastische Federeinheit (36) als um den Bolzenschaft (40) der Bolzeneinheit (34) angeordnete schraubenlinienförmige Federeinheit ausgebildet ist.

4. Gitterbettvorrichtung nach einem oder mehreren der vorstehenden Ansprüche,
- **dadurch gekennzeichnet, dass**
- die durchgehende Ausnehmung als Stufenausnehmung (28) ausgebildet ist, innerhalb derer die erste Federanschlageinheit (38) vorhanden ist und an der die elastische Federeinheit (36) anliegt.

5. Gitterbettvorrichtung nach einem oder mehreren der vorstehenden Ansprüche,
- **dadurch gekennzeichnet, dass**
- die Beschlageinrichtung (30.1, 30.2, 30.3, 30.4, 30.5, 30.6) eine Hülseneinheit (44) aufweist, die mit dem Bolzenschaft (40) verbunden ist, auf die die elastische Federeinheit (36) einwirkt und die im angeschlossenen Zustand zumindest bereichsweise formschlüssig in der unterseitigen Schlupfsprossenprofilstabausnehmung (26) angeordnet ist, wobei die Hülseneinheit (44) durch Bewegung der Beschlageinrichtung (30.1, 30.2, 30.3, 30.4, 30.5, 30.6) nach unten bewegt werden kann, so dass sie mit der unterseitigen Schlupfsprossenprofilstabausnehmung (26) außer Eingriff kommt.

6. Gitterbettvorrichtung nach einem oder mehreren der vorstehenden Ansprüche,
- **dadurch gekennzeichnet, dass**
- die Griffeinheit (39) eine kugelförmige, halbkugelförmige, elliptische, tellerartige oder plattenartige Volumenkontur aufweist.

7. Gitterbettvorrichtung nach Anspruch 6,
- **dadurch gekennzeichnet, dass**
- an die Griffeinheit (39) der Kopfeinheit (32) eine Kopfschafteinheit (35) angeformt ist, an deren Endbereich die Kopfanschlageinheit (33) angeordnet ist.

8. Gitterbettvorrichtung nach Anspruch 7,
- **dadurch gekennzeichnet, dass**
- die Kopfschafteinheit (35) eine lineare, insbesondere geradlinige oder sich nach unten oder oben verjüngende geradlinige, oder konkave Querschnittskontur aufweist.

9. Gitterbettvorrichtung nach einem oder mehreren der vorstehenden Ansprüche,
- **dadurch gekennzeichnet, dass**
- an der Griffeinheit (32) eine Schlaufeneinheit oder Hebeleinheit angeschlossen ist.

10. Gitterbettvorrichtung nach einem oder mehreren der vorstehenden Ansprüche,
- **dadurch gekennzeichnet, dass**
- die Beschlageinrichtung (30.1, 30.2, 30.3, 30.4, 30.5, 30.6) aus Metall, Aluminium oder Kunststoff besteht.

11. Gitterbettvorrichtung nach einem oder mehreren der vorstehenden Ansprüche,
- **dadurch gekennzeichnet, dass**
- mehrere, insbesondere zwei, drei oder vier, Schlupfsprossenprofilstäbe (20), insbesondere unmittelbar benachbart, vorhanden sind, die ein kreisrundes, elliptischen, polygonales, insbesondere quadratisches oder rechteckförmiges, Querschnittsprofil aufweisen.

12. Gitterbettvorrichtung nach einem oder mehreren der vorstehenden Ansprüche,
- **dadurch gekennzeichnet, dass**
- die Gitterbettvorrichtung (10) auf jeder Bettseite umlaufend oder auf zwei sich gegenüberliegenden Bettseiten oder auf einer Bettseite eine Gitterbettseite (12) aufweist.

13. Gitterbettvorrichtung nach einem oder mehreren der vorstehenden Ansprüche,
- **dadurch gekennzeichnet, dass**
- die obere Formschlusseinheit/ Vorsprungeinheit (24) des Schlupfsprossenprofilstabs (20) in ihrem Endbereich eine konische Querschnittsverjüngung aufweist und/ oder
- die Beschlageinrichtung (30) oder die Hülseneinheit (44) in ihrem oberen freien Endbereich eine konische Querschnittsverjüngung aufweist.

14. Gitterbettvorrichtung nach Anspruch 5,
- **dadurch gekennzeichnet, dass**
- an den Bolzenschaft (40) der Beschlageinrichtung (30.1) in seinem oberen Endbereich ein Schraubvorsprung (46) mit einem Außengewinde angeschlossen ist, auf den die Hülseneinheit (44) mit einem Innengewinde aufgeschraubt ist.

15. Gitterbettvorrichtung nach Anspruch 5,
- **dadurch gekennzeichnet, dass**
- die Beschlageinrichtung (30.2) eine Schraubeinheit (50) aufweist, die die Hülseneinheit (44) durchdringt und mit einem Innengewinde des hohlprofilartig ausgebildeten Bolzenschaftes (40) verschraubt ist.

16. Gitterbettvorrichtung nach Anspruch 5,
- **dadurch gekennzeichnet, dass**
- der Bolzenschaft (40) der Beschlageinrichtung (30.3) als Schraubenschaft mit einem Außengewinde ausgebildet ist,
- die Hülseneinheit (44) einen Hülsenschaft (45) mit einem Innengewinde aufweist, in das der Schraubenschaft des Bolzenschafts (40) eingeschraubt ist.

17. Gitterbettvorrichtung nach Anspruch 5,
- **dadurch gekennzeichnet, dass**
- der Bolzenschaft (40) der Beschlageinrichtung (30.4) als Hohlprofil mit Rastausnehmungen (52) ausgebildet ist,
- an die Hülseneinheit (44) nach unten weisende elastische Rastprofile (54) mit Rastvorsprüngen (56) angeformt sind, die in die Rastausnehmungen (52) des Bolzenschafts (40) formschlüssig eingreifen.

18. Gitterbettvorrichtung nach Anspruch 5,
- **dadurch gekennzeichnet, dass**
- an den Bolzenschaft (40) der Beschlageinrichtung (30.5) oberseitig elastische Rastprofile (58) mit Rastvorsprüngen (60) angeformt sind, die formschlüssig an der Hülseneinheit (44) angeschlossen sind.

19. Gitterbettvorrichtung nach Anspruch 5,
- **dadurch gekennzeichnet, dass**
- der Bolzenschaft (40) der Beschlageinrichtung (30.6) in seinem oberen Endbereich eine Schaftquerausnehmung (41) aufweist,
- die Hülseneinheit (44) in ihrem oberen Endbereich eine durchgehende Hülsenquerausnehmung (47) aufweist,
- in der Schaftquerausnehmung (41) und der Hülsenquerausnehmung (47) eine durchgehende Splinteinheit (70) zur Verbindung von Bolzenschaft (40) und Hülseneinheit (44) angeordnet ist.

20. Gitterbettvorrichtung nach Anspruch 7 oder 8,
- **dadurch gekennzeichnet, dass**
- die Kopfeinheit (32) mit Kopfschafteinheit (35) aus formfestem, elastisch verformbarem Material, insbesondere Kunststoff, besteht.

21. Gitterbettvorrichtung nach Anspruch 20,
- **dadurch gekennzeichnet, dass**
- das Material als thermoplastisches Elastomermaterial ausgebildet ist.

## Claims

1. Cot device (10.1, 10.2) having at least one cot side (12) with a longitudinal direction (L) and a height direction (H) that has rung-like profile bars (14) which extend in the height direction (H) between an upper longitudinal profile bar (16) and a lower longitudinal profile bar (18), said rung-like profile bars being spaced apart in a parallel manner according to a grid dimension that is predefined in the longitudinal direction (L) and being connected to the upper and lower longitudinal profile bars (16, 18), wherein at least one rung-like profile bar (14) is in the form of a removable rung-like profile bar (20), which is connected in a detachable manner between the upper longitudinal profile bar (16) and the lower longitudinal profile bar (18),
- **characterized in that**
- the upper longitudinal profile bar (16) has a downwardly open bottom-side cutout (22),
- the at least one removable rung-like profile bar (20) has at the top side an upper form-fit unit, in particular projection unit (24), which is in or is able to be brought into detachable engagement with the bottom-side cutout (22) of the upper longitudinal profile bar (16) in a form-fitting manner,
- the at least one removable rung-like profile bar (20) has at the bottom side a downwardly open bottom-side removable rung-like profile bar cutout (26),
- the lower longitudinal profile bar (18) has a continuous cutout (28) in the height direction (H),
- a fitting device (30.1, 30.2, 30.3, 30.4, 30.5, 30.6) which is able to be manipulated from the outside is arranged within the continuous cutout (28),
- the fitting device (30.1, 30.2, 30.3, 30.4, 30.5, 30.6) is subjected to the action of an elastic spring unit (36),
- the fitting device (30.1, 30.2, 30.3, 30.4, 30.5, 30.6), subjected to the action of the elastic spring unit (36), is in or is able to be brought into detachable engagement with the bottom-side removable rung-like profile bar cutout (26) in a form-fitting manner,
- the lower longitudinal profile bar (18) has a first spring stop unit (38), which is arranged in particular in the region of the continuous cutout (28), and the fitting device (30.1, 30.2, 30.3, 30.4, 30.5, 30.6) has a second spring stop unit (48), the elastic spring unit (36) being arranged therebetween,
- wherein, by way of the fitting device (30.1, 30.2, 30.3, 30.4, 30.5, 30.6) being moved downwards counter to the action of the elastic spring unit (36), the form fit between the fitting device (30.1, 30.2, 30.3, 30.4, 30.5, 30.6) and the bottom-side removable-rung-like-profile-bar cutout (26) is able to be or is eliminated, and subsequently, by way of the removable rung-like profile bar (20) being pivoted out, the form fit between the upper projection unit (24) of the removable rung-like profile bar (20) and the bottom-side cutout (22) of the upper longitudinal profile bar (16) is able to be or is eliminated and, in this way, the removable rung-like profile bar (20) is able to be removed.

2. Cot device according to Claim 1,
- **characterized in that**
- the fitting device (30.1, 30.2, 30.3, 30.4, 30.5, 30.6) is in the form of a pin unit (34) having a head unit (32) with a pin shaft (40),
- the head unit has an externally accessible grip unit (39),
- wherein the head unit (32) has a head stop unit (33) which, subjected to the action of the elastic spring unit (36), abuts against the outer contour of the lower longitudinal profile bar (18).

3. Cot device according to Claim 2,
- **characterized in that**
- the elastic spring unit (36) is in the form of a helical spring unit which is arranged around the pin shaft (40) of the pin unit (34).

4. Cot device according to one or more of the preceding claims,
- **characterized in that**
- the continuous cutout is in the form of a stepped cutout (28) within which the first spring stop unit (38) is provided and against which the elastic spring unit (36) abuts.

5. Cot device according to one or more of the preceding claims,
- **characterized in that**
- the fitting device (30.1, 30.2, 30.3, 30.4, 30.5, 30.6) has a sleeve unit (44) which is connected to the pin shaft (40) and on which the elastic spring unit (36) acts and which, in the connected state, is arranged in an at least regionally form-fitting manner in the bottom-side removable-rung-like-profile-bar cutout (26), wherein, by way of the fitting device (30.1, 30.2, 30.3, 30.4, 30.5, 30.6) being moved, the sleeve unit (44) can be moved downwards so as to come out of engagement with the bottom-side removable-rung-like-profile-bar cutout (26).

6. Cot device according to one or more of the preceding claims,
- **characterized in that**
- the grip unit (39) has a spherical, hemispherical, elliptical, disc-like or plate-like volume contour.

7. Cot device according to Claim 6,
- **characterized in that**
- a head shaft unit (35) is integrally formed on the grip unit (39) of the head unit (32), at the end region of which head shaft unit the head stop unit (33) is arranged.

8. Cot device according to Claim 7,
- **characterized in that**
- the head shaft unit (35) has a linear, in particular rectilinear or downwardly or upwardly tapering straight, or concave cross-sectional contour.

9. Cot device according to one or more of the preceding claims,
- **characterized in that**
- a looped-strap unit or lever unit is connected to the grip unit (32).

10. Cot device according to one or more of the preceding claims,
- **characterized in that**
- the fitting device (30.1, 30.2, 30.3, 30.4, 30.5, 30.6) consists of metal, aluminium or plastic.

11. Cot device according to one or more of the preceding claims,
- **characterized in that**
- provision is made, in particular directly adjacently, of multiple, in particular two, three or four, removable rung-like profile bars (20) that have a circular, elliptical, polygonal, in particular square or rectangular, cross-sectional profile.

12. Cot device according to one or more of the preceding claims,
- **characterized in that**
- the cot device (10) has a cot side (12) on each peripheral side of the bed, or on two opposite sides of the bed, or on one side of the bed.

13. Cot device according to one or more of the preceding claims,
- **characterized in that**
- the upper form-fit unit/projection unit (24) of the removable rung-like profile bar (20) has a conical cross-sectional tapering at its end region, and/or
- the fitting device (30) or the sleeve unit (44) has a conical cross-sectional tapering at its upper, free end region.

14. Cot device according to Claim 5,
- **characterized in that**
- the pin shaft (40) of the fitting device (30.1) is adjoined at its upper end region by a threaded projection (46) having an external thread to which the sleeve unit (44) is screwed by way of an internal thread.

15. Cot device according to Claim 5,
- **characterized in that**
- the fitting device (30.2) has a screw unit (50) which passes through the sleeve unit (44) and which is screwed to an internal thread of the hollow-profile-like pin shaft (40).

16. Cot device according to Claim 5,
- **characterized in that**
- the pin shaft (40) of the fitting device (30.3) is in the form of a threaded shaft with an external thread,
- the sleeve unit (44) has a sleeve shaft (45) with an internal thread into which the threaded shaft of the pin shaft (40) is screwed.

17. Cot device according to Claim 5,
- **characterized in that**
- the pin shaft (40) of the fitting device (30.4) is in the form of a hollow profile with latching cutouts (52),
- downwardly directed elastic latching profiles (54) with latching projections (56) are integrally formed on the sleeve unit (44), these engaging into the latching cutouts (52) of the pin shaft (40) in a form-fitting manner.

18. Cot device according to Claim 5,
- **characterized in that**
- elastic latching profiles (58) with latching projections (60) are integrally formed on the pin shaft (40) of the fitting device (30.5) at the top side, these being connected in a form-fitting manner to the sleeve unit (44).

19. Cot device according to Claim 5,
- **characterized in that**
- the pin shaft (40) of the fitting device (30.6) has a transverse shaft cutout (41) at its upper end region,
- the sleeve unit (44) has a continuous transverse sleeve cutout (47) at its upper end region,
- a continuous split-pin unit (70) for connecting the pin shaft (40) and the sleeve unit (44) is arranged in the transverse shaft cutout (41) and the transverse sleeve cutout (47).

20. Cot device according to Claim 7 or 8,
- **characterized in that**
- the head unit (32) with the head shaft unit (35) consists of dimensionally stable, elastically deformable material, in particular plastic.

21. Cot device according to Claim 20,
- **characterized in that**
- the material is thermoplastic elastomer material.

## Revendications

1. Dispositif de lit à barreaux (10.1, 10.2) présentant au moins un coté (12) de lit à barreaux présentant une direction longitudinale (L) et une direction de hauteur (H), des barreaux profilés (14) s'étendant entre une barre profilée longitudinale supérieure (16) et une barre profilée longitudinale inférieure (18) dans la direction de hauteur (H), étant agencés de manière parallèlement écartée selon une dimension de grille spécifiée dans la direction longitudinale (L) et reliés à la barre profilée longitudinale supérieure et inférieure (16, 18), au moins un barreau profilé (14) étant conçu comme barreau profilé glissant (20), qui est relié de manière amovible entre la barre profilée longitudinale supérieure (16) et la barre profilée longitudinale inférieure (18),
- **caractérisé en ce que**
- la barre profilée longitudinale supérieure (16) présente un évidement inférieur (22) ouvert vers le bas,
- ledit au moins un barreau profilé glissant (20) présente, côté supérieur, une unité supérieure à accouplement mécanique, en particulier une unité en saillie (24), qui est en prise ou qui peut être mise en prise, de manière amovible par accouplement mécanique, avec l'évidement inférieur (22) de la barre profilée longitudinale supérieure (16),
- ledit au moins un barreau profilé glissant (20) présente côté inférieur un évidement inférieur (26) de barreau profilé glissant, ouvert vers le bas,
- la barre profilée longitudinale inférieure (18) présente, dans la direction de la hauteur (H), un évidement continu (28),
- une garniture (30.1, 30.2, 30.3, 30.4, 30.5, 30.6) manipulable depuis l'extérieur est agencée à l'intérieur de l'évidement continu (28),
- la garniture (30.1, 30.2, 30.3, 30.4, 30.5, 30.6) est sous l'effet d'une unité à ressort élastique (36),
- la garniture (30.1, 30.2, 30.3, 30.4, 30.5, 30.6) est en prise ou peut être mise en prise, de manière amovible par accouplement mécanique, avec l'évidement inférieur (26) du barreau profilé glissant sous l'effet de l'unité à ressort élastique (36),
- la barre profilée longitudinale inférieure (18) présente une première unité de butée (38) de ressort, qui est agencée en particulier dans la zone de l'évidement continu (28), et la garniture (30.1, 30.2, 30.3, 30.4, 30.5, 30.6) présente une deuxième unité de butée (48) de ressort, entre lesquelles l'unité à ressort élastique (36) est agencée,
- le déplacement de la garniture (30.1, 30.2, 30.3, 30.4, 30.5, 30.6) contre l'effet de l'unité à ressort élastique (36) vers le bas permettant de lever/levant l'accouplement mécanique entre la garniture (30.1, 30.2, 30.3, 30.4, 30.5, 30.6) et l'évidement inférieur (26) du barreau profilé glissant et pouvant être levé/étant levé ensuite par pivotement du barreau profilé glissant (20) hors de l'accouplement mécanique entre l'unité en saillie supérieure (24) du barreau profilé glissant (20) et l'évidement inférieur (22) de la barre profilée longitudinale supérieure (16) et le barreau profilé glissant (20) pouvant ainsi être retiré.

2. Dispositif de lit à barreaux selon la revendication 1,
- **caractérisé en ce que**
- la garniture (30.1, 30.2, 30.3, 30.4, 30.5, 30.6) est conçue comme une unité de boulon (34) présentant une unité de tête (32) et une tige de boulon (40),
- l'unité de tête présente une unité de préhension (39) accessible depuis l'extérieur,
- l'unité de tête (32) présentant une unité de butée de tête (33) qui se place contre le contour externe de la barre profilée longitudinale inférieure (18) sous l'effet de l'unité à ressort élastique (36).

3. Dispositif de lit à barreaux selon la revendication 2,
- **caractérisé en ce que**
- l'unité à ressort élastique (36) est conçue comme une unité à ressort hélicoïdale agencée autour de la tige de boulon (40) de l'unité de boulon (34).

4. Dispositif de lit à barreaux selon l'une ou plusieurs des revendications précédentes,
- **caractérisé en ce que**
- l'évidement continu est conçu comme un évidement étagé (28), à l'intérieur duquel se trouve la première unité de butée (38) de ressort et contre laquelle se place l'unité à ressort élastique (36).

5. Dispositif de lit à barreaux selon l'une ou plusieurs des revendications précédentes,
- **caractérisé en ce que**
- la garniture (30.1, 30.2, 30.3, 30.4, 30.5, 30.6) présente une unité de manchon (44), qui est reliée à la tige de boulon (40), sur laquelle agit l'unité à ressort élastique (36) et qui est agencée, dans l'état relié, au moins par zones par accouplement mécanique, dans l'évidement inférieur (26) de barreau profilé glissant, l'unité de manchon (44) pouvant être déplacée vers le bas par le déplacement de la garniture (30.1, 30.2, 30.3, 30.4, 30.5, 30.6) de telle sorte qu'elle se désengage de l'évidement inférieur (26) du barreau profilé glissant.

6. Dispositif de lit à barreaux selon l'une ou plusieurs des revendications précédentes,
- **caractérisé en ce que**
- l'unité de préhension (39) présente un contour de volume sphérique, demi-sphérique, elliptique, en forme d'assiette ou en forme de plaque.

7. Dispositif de lit à barreaux selon la revendication 6,
- **caractérisé en ce que**
- une unité de tige à tête (35) est moulée sur l'unité de préhension (39) de l'unité de tête (32), l'unité de butée de tête (33) étant agencée au niveau de sa zone d'extrémité.

8. Dispositif de lit à barreaux selon la revendication 7,
- **caractérisé en ce que**
- l'unité de tige à tête (35) présente un contour transversal linéaire, en particulier droit ou se rétrécissant vers le bas ou vers le haut, ou concave.

9. Dispositif de lit à barreaux selon l'une ou plusieurs des revendications précédentes,
- **caractérisé en ce que**
- une unité à boucle ou une unité à levier est reliée à l'unité de préhension (32).

10. Dispositif de lit à barreaux selon l'une ou plusieurs des revendications précédentes,
- **caractérisé en ce que**
- la garniture (30.1, 30.2, 30.3, 30.4, 30.5, 30.6) est en métal, en aluminium ou en matériau synthétique.

11. Dispositif de lit à barreaux selon l'une ou plusieurs des revendications précédentes,
- **caractérisé en ce que**
- plusieurs, en particulier deux, trois ou quatre, barreaux profilés glissants (20) sont présents, en particulier de manière directement adjacente, et présentent un profil transversal circulaire, elliptique, polygonal, en particulier carré ou rectangulaire.

12. Dispositif de lit à barreaux selon l'une ou plusieurs des revendications précédentes,
- **caractérisé en ce que**
- le dispositif de lit à barreaux (10) présente sur chaque côté du lit de manière périphérique ou sur deux côtés opposés du lit ou sur un côté du lit, un côté (12) de lit à barreaux.

13. Dispositif de lit à barreaux selon l'une ou plusieurs des revendications précédentes,
- **caractérisé en ce que**
- l'unité supérieure à accouplement mécanique/l'unité supérieure en saillie (24) du barreau profilé glissant (20) présente un rétrécissement transversal conique dans sa zone d'extrémité et/ou
- la garniture (30) ou l'unité de manchon (44) présente un rétrécissement transversal conique dans sa zone d'extrémité libre supérieure.

14. Dispositif de lit à barreaux selon la revendication 5,
- **caractérisé en ce que**
- une saillie filetée (46) présentant un filetage externe est reliée à la tige de boulon (40) de la garniture (30.1) dans sa zone d'extrémité supérieure, sur laquelle est vissée l'unité de manchon (44) à l'aide d'un filetage interne.

15. Dispositif de lit à barreaux selon la revendication 5,
- **caractérisé en ce que**
- la garniture (30.2) présente une unité à vis (50), qui pénètre dans l'unité de manchon (44) et qui est vissée dans un filetage interne de la tige de boulon (40) conçue sous forme de profilé creux.

16. Dispositif de lit à barreaux selon la revendication 5,
- **caractérisé en ce que**
- la tige de boulon (40) de la garniture (30.3) est conçue comme tige de vis présentant un filetage externe,
- l'unité de manchon (44) présente une tige de manchon (45) présentant un filetage interne, dans lequel est vissée la tige de vis de la tige de boulon (40).

17. Dispositif de lit à barreaux selon la revendication 5,
- **caractérisé en ce que**
- la tige de boulon (40) de la garniture (30.4) est conçue comme un profilé creux présentant des évidements d'encliquetage (52),
- des profilés d'encliquetage élastiques (54) pointant vers le bas, présentant des saillies d'encliquetage (56), sont moulés sur l'unité de manchon (44) et s'agrippent par accouplement mécanique dans les évidements d'encliquetage (52) de la tige de boulon (40).

18. Dispositif de lit à barreaux selon la revendication 5,
- **caractérisé en ce que**
- des profilés d'encliquetage élastiques (58), présentant des saillies d'encliquetage (60), sont moulés sur la tige de boulon (40) de la garniture (30.5) côté supérieur et sont reliés par accouplement mécanique à l'unité de manchon (44).

19. Dispositif de lit à barreaux selon la revendication 5,
- **caractérisé en ce que**
- la tige de boulon (40) de la garniture (30.6) présente dans sa zone d'extrémité supérieure un évidement transversal (41) de tige,
- l'unité de manchon (44) présente, dans sa zone d'extrémité supérieure, un évidement transversal continu (47) de manchon,
- une unité de goupille continue (70) est agencée dans l'évidement transversal (41) de tige et dans l'évidement transversal (47) de manchon pour la liaison de la tige de boulon (40) et de l'unité de manchon (44).

20. Dispositif de lit à barreaux selon la revendication 7 ou 8,
- **caractérisé en ce que**
- l'unité de tête (32) présentant l'unité de tige à tête (35) est en matériau, en particulier en matériau synthétique, indéformable, élastiquement déformable.

21. Dispositif de lit à barreaux selon la revendication 20,
- **caractérisé en ce que**
- le matériau est conçu comme un matériau élastomère thermoplastique.
